# FASCICULE DE BREVET EUROPEEN

(11) **EP 0 385 045 B1**
(45) Date de publication et mention de la délivrance du brevet: **22.12.1993**
(21) Numéro de dépôt: 89500083.4
(22) Date de dépôt: 02.08.1989
(51) Int. Cl.: E05D 15/06

(54) **Ferrure pour portes coulissantes**
Beschlag für Schiebetüren
Mounting for sliding doors

(30) Priorité: 27.02.1989 ES 8900703
(43) Date de publication de la demande: 05.09.1990
(73) Titulaire: KLEIN IBERICA, S.A., E-08024 Barcelona (ES)
(72) Inventeur: Tarrega, Miguel Angel, E-08024 Barcelona (ES)
(74) Mandataire: Gomez-Acebo y Pombo, José Miguel

(56) Documents cités:
- EP-A- 0 010 220
- DE-A- 2 614 810
- GB-A- 2 164 691
- US-A- 3 159 866
- US-A- 4 322 914

## Description

L'invention présente se réfère à un ferrure pour portes coulissantes, qui peut être appliqué à des portes coulissantes à un panneau ou avec plus de deux, chacun desquels disposant d'éléments de roulements supérieurs et de patins inférieurs, déplaçables sur des pistes fixes dotées de butoirs qui limitent le déplacement des panneaux.

On connaît déjà des ferrures pour portes coulissantes, du type que l'on a indiqué, dans lesquels les pistes sur lesquelles se déplacent les éléments de roulement supérieurs sont constitués par des profilés qui sont fixés sur la superficie interne du plafond de l'espace vide que les porte ferme. Quand les portes incluent deux panneaux, il est nécessaire de disposer deux profilés parallèles, un pour chaque porte. Avec cette constitution traditionnelle, les portes restent suspendues du profilé, devant supporter tout le poids de la porte. Avec l'usage, les vis et les éléments de fixation des profilés cités ont l'habitude de se desserrer, ce qui fait que le profilé perde son horizontalité, donnant lieu à un fonctionnement défectueux qui peut arriver à provoquer des coincements et des blocages des portes, du bruit lors de leur déplacement, etc...

De plus, le montage des profilés et des panneaux des portes est normalement assez compliqué.

Dans le DE-A-2614810 on décrit un dispositif de fixation et de guidage pour portes coulissantes, spécialement pour meubles, qui présente un rail et au moins un élément de guide uni à une partie fixe, tel que le corps du meuble et avec au moins un élément de guide coulissant sur le rail et assemblable au bord longitudinal de la porte à coulisse, cet élément étant constitué par une pièce de fixation et par au moins un axe qui est assemblé sur la pièce de fixation et avec au moins une poulie, étant fixé l'axe qui s'étend verticalement par rapport au bord de la porte, avec la poulie ou avec un autre élément coulissant prévu sur l'axe, dans le sens longitudinal de l'axe de façon coulissante sur la pièce de fixation.

Dans le GB-A-2 164691 on décrit une porte coulissante pour douches qui comprend une structure présentant des zones supérieure et inférieure, au moins une porte coulissante suspendue de la zone supérieure, un rail de guide dans la zone inférieure et au moins un élément de guide à la partie inférieure de la porte qui s'assemble sur le rail de guide à partir du bas.Cette porte est caractérisée en ce que pour retirer le ou les éléments de guide de la porte dudit rail de guide, la porte est suspendue au moyen d'un dispositif de descente (descenseur).

L'objet de la présente invention est de développer un ferrage qui permette un montage simple aussi bien de ses composants que des panneaux des portes.

Un autre objet de l'invention est d'obtenir un ferrage avec lequel on obtienne un déplacement doux des panneaux et silencieux et de plus sans risque qu'il se produise des désalignements ou des dénivellements de ses composants, en assurant de cette façon un fonctionnement parfait de l'ensemble.

Le ferrure de l'invention permet de plus le montage de portes qui couvrent totalement le front de l'espace vide à fermer, du sol au plafond de la pièce ou de l'enceinte, en obtenant de meilleurs effets dans la finition et de l'aspect de ladite enceinte.

Bien que le ferrure de l'invention puisse être utilisé pour des portes ayant un panneau, étant donné sa constitution et sa sécurité de fonctionement, il est d'application spécial pour les portes coulissantes ayant deux ou plus de deux panneaux.

Dans le ferrure de l'invention, les pistes sur lesquelles se déplaceront les éléments de roulement et les patins sont constitués par un rail supérieur et un guide inférieur, si la porte n'a qu'un panneau, ou de deux rails supérieurs parallèles et proches entre eux et de deux guides inférieurs, aussi parallèles et proches entre eux, si la porte a 2 panneaux ou plus de deux. Dans l'un et l'autre cas, les rails et les guides sont disposés respectivement sur la surface externe du plafond et du fond du vide à fermer, le rail et le guide le plus externe restant situés en position adjacente au bord des superficies citées.

L'invention a pour objet une ferrure pour portes coulissantes, spécialement pour portez à un panneau ou plus, parallèles, de préférence deux, chacun desquels disposant d'éléments de roulement et de patins, déplaçables les uns et les autres sur des pistes fixes dotées de butoirs qui limitent le déplacement des panneaux, les pistes citées sont de préférence formées par deux rails supérieurs parallèles et proches entre eux et par deux guides inférieurs, aussi parallèles et proches entre eux, disposés, respectivement, sur la surface externe du plafond et du fond de l'espace à fermer, le rail et le guide les plus externes étant situés adjacents au bord des surfaces citées, dont les caractéristiques essentielles sont que les butoirs étant composés d'une base d'ancrage, qui est fixée à la superficie externe respectivement du plafond et du fond en position adjacente aux rails et aux guides, une plaque verticale de position réglable, parallèle à ces rails et guides, qui est fixée à la base d'ancrage et présente à partir de ses chants verticaux des moyens de retenue des éléments de roulement et des patins et une cornière d'union; et en ce que les éléments de roulement se composent de galets ou poulies à gorge périphérique qui sont fixés par l'intermédiaire de roulements, à un axe solidaire d'une plaque parallèle et proche dudit galet, dont la plaque est fixée directement à la surface interne du panneau ou des panneaux de la porte le(s) plus proches du volume à fermer, pour l'appui du galet au rail le plus externe, et par l'intermédiaire d'un pont à la surface interne du panneau ou des panneaux de la porte la plus distante de l'espace à fermer, pour l'appui du galet sur le rail le plus interne; en ce que les patins comprennent un noyau d'ancrage et un corps avec profilé assemblable au guide et au noyau d'ancrage, et un butoir qui limite l'ouverture et la fermeture, étant fixé le noyau d'ancrage directement à la surface interne du panneau ou des panneaux de la porte le plus proche de l'espace à fermer, pour l'accouplement du corps cité au guide le plus externe, et par l'intermédiaire d'un pont à la surface interne du panneau ou des panneaux le plus distant de l'espace à fermer, pour l'assemblage du corps sur le guide le plus interne.

Les caractéristiques exposées, ainsi que d'autres propres de l'invention, seront mises en évidence par la suite, en plus grand détail, se référant aux dessins adjoints, sur lesquels on montre un exemple de réalisation non limitatif.

Sur les dessins:

La figure 1 est une perspective postérieure des éléments de roulement supérieurs du ferrage de l'invention.

La figure 2 est une vue partiellement sectionnée d'après la direction A de la figure 1.

Les figures 3 et 4 sont, respectivement, un tracé frontal et plan supérieur d'un des éléments de roulements supérieurs.

La figure 5 est une section d'après la ligne de coupe V-V de la figure 3.

La figure 6 est une perspective postérieure des patins et pistes inférieurs.

La figure 7 est une vue, partiellement sectionnée, d'après la direction B de la figure 6.

La figure 8 est un levé intérieur du corps des patins.

La figure 9 est un tracé frontal de la base d'ancrage des butoirs.

La figure 10 est une section d'après la ligne de coupe X-X de la figure 9.

La figure 11 est une vue de profil de la base d'ancrage de la figure 9.

La figure 12 est un tracé frontal de la plaque verticale des butoirs.

La figure 13 est une section d'après la ligne de coupe XIII-XIII de la figure 12.

La figure 14 est une section d'après la ligne de coupe XIV-XIV de la figure 12.

Dans l'exemple représenté sur les dessins la porte se compose de deux panneaux portant les numéros 1 et 2. Sur les figures 1 et 2 les mécanismes supérieurs du ferrage de l'invention sont représentés. Ces mécanismes incluent des éléments de roulement qui sont constitués de galets ou poulies 3 à gorge périphérique, chacun d'eux est monté sur une plaque support 4, tel qu'on le décrira par la suite. Sur la superficie postérieure du panneau le plus interne 2 sont fixés directement deux galets 3 par l'intermédiaire de leurs plaques 4. Sur le panneau 1 le plus externe ou séparé du vide à fermer deux autres galets sont montés 3, par l'intermédiaire de ponts 5.

Les galets 3 peuvent se déplacer sur des pistes constituées par deux rails 6 qui sont fixés à la superficie externe du plafond 7 de l'espace vide à fermer. Ces rails se composent d'un profilé en L qui inclut une branche plane 8 dotée d'orifices pour le passage de vis de fixation 9. L'autre branche 10 de ces profilés sont d'une plus grande grosseur et présentent une section transversale arrondie, de rayon approximativement semblable ou légèrement inférieur à celui de la gorge des galets 3. De plus, ces profilés 6 disposent sur la branche 10 et à partir de la surface externe de la branche 8 d'un canal 11 sur lequel on peut disposer une âme redresseuse et de connexion de tronçons successifs.

Le rail le plus externe 10 reste situé en position adjacente au bord libre du plafond 7.

Pour limiter le déplacement des panneaux 1 et 2, on dispose des butoirs 12, deux de ces derniers situés sur les rails 6 et deux autres immédiatement à la suite du rail 6 postérieur.

Tel que l'on peut mieux l'apprécier sur les figures 3 à 5, les galets ou poulies 3 sont montés sur la plaque support 4 par l'intermédiaire d'un roulement 13. La plaque 4 dispose, sur sa surface postérieure, d'une saillie ou pivot 14 et à l'un et l'autre extrémité de celui-ci, à différente distance, de deux rainures 15 et 16 de différente longueur, de tracé arqué avec centre sur le pivot 14. Pour le montage de ces galets on introduit le pivot 14 dans un orifice pratiqué dans le panneau 2 ou sur les ponts 5. Ensuite la plaque 4 est fixée moyennant des vis introduites au travers des rainures 15 et 16, leur position et hauteur pouvant être réglées en la faisant tourner sur le pivot 14, grâce à la dimension des rainures 15 et 16. Une fois dûment placée la poulie 3, on serre les vis 17, figure 1,de fixation de la plaque 4 au panneau 2 et ponts 5.

Un des galets de chaque panneau, dans ce cas un des galets 3 fixé à un des ponts 5 et dans l'autre un des galets 3 fixé au panneau 2, disposent, comme prolongement de son axe, d'une saillie 18, qui servira pour assurer la position limite d'ouverture et de fermeture des panneaux de la porte.

Les ponts 5 sont composés de plaques pliées en forme de U, qui sont fixés par l'une de leurs branches latérales à la surface interne de la porte 5, tandis que sur l'autre branche latérale, on fixe les plaques 4 portant les galets 3. Comme on peut le voir sur la figure 2, de la branche qui est fixée au panneau 1, des pivots 19 peuvent dépasser qui sont introduits dans des orifices pratiques à partir de la surface interne dudit panneau 1, pour servir d'éléments positionneurs pour faciliter le montage des ponts.

Sur la partie inférieure de la porte, un mécanisme est disposé et il est représenté sur les figures 6 et 7. Ce mécanisme inclut deux guides 20 parallèles et proches entre eux, qui sont fixés à la surface inférieure du fond 21 du vide à fermer. Le guide le plus externe est disposé en position adjacente au bord libre du fond 21. Ces guides sont composés de profilés en L, une des branches duquel, portant le numéro 22, est totalement plane et est adossée à la surface externe du fond 21, auquel elle est fixée moyennant des vis 22 qui passent par des trous pratiqués sur ladite branche. L'autre branche 23 de ces profilés en son point de départ un élargissement 24 sur lequel est formé un canal 25 qui débouche sur la superficie externe de la branche 22, pour introduire des guides redresseurs et de connexion, comme dans le cas des rails 6. La branche 23, à partir de son chant longitudinal libre, définit les guides sur lesquels glissent les patins 26, deux desquels sont fixés directement à la surface interne du panneau 2 le plus interne, tandis qu'au panneau externe 1 on fixe deux autres patins par l'intermédiaire de ponts 5 semblables à ceux décrits pour les éléments de roulement sur les figures 1 et 2.

De même que dans le cas des figures 1 et 2, entre les guides 20 on dispose des butoirs 12 de constitution semblable, qui serviront à limiter la position d'ouverture et de fermeture maximum.

Les patins 26, comme on peut très bien le voir sur la figure 7, se compsoent d'un noyau d' ancrage 27 et d'un corps 28 avec un profilé assemblable à la branche 23 des guides 20. Un patin de chaque panneau inclut de plus un butoir 29, qui limite l'ouverture et la fermeture des panneaux. Le noyau 27 est fixé aux ponts 5 et au panneau 2 moyennant des vis 30, figure 7, tandis que le corps 28 est monté sur le noyau 27 par glissement. Les vis 30 servent de plus pour la fixation du butoir 29, formé par un fer plat formant un angle droit.

Le boîtier du corps 28, pour son accouplement sur le noyau 27, est limité, tel que l'on peut très bien apprécier sur la figure 8, par des languettes 31 flexibles, dirigées l'une vers chaque côté, qui sont achevées à leur extrémite en demi-pointe de flèche et qui serviront de butoirs pour empêcher le glissement relatif entre le noyau 27 et le corps 28, une fois les deux pièces accouplées.

Les butoirs 12, comme on peut très bien l'apprécier sur les figures 1 et 6, sont formés chacun par une base d'ancrage 32, qui est fixée directement à la surface externe du plafond 7 et fond 21, en position adjacente aux rails 6 et guides 20, par une plaque verticale 33 de position réglable, et par une cornière d'union 32a.

La base d'ancrage 32, comme on peut le voir sur les figures 9 et 11, est formée par une pièce de section en L, dont les branches ont une longueur différente. La branche la plus longue 35 dispose de trous 36 pour le passage des vis de fixage à la superficie externe du plafond et fond. L'autre branche, portant le numéro 37, dispose sur sa surface externe des stries verticales 38, ainsi que de deux rainures horizontales 39.

La plaque verticale 33, comme on peut très bien l'apprécier sur les figures 12 à 14, dispose sur une de ses surfaces d'une striure 40 qui peut s'assembler sur la striure 38 de la base d'ancrage 32. Cette plaque dispose de plus de deux orifices 41 pour le passage de vis de fixage à la base d'ancrage.

La cornière d'union 32a, de nature métallique, s'accouple sur la superficie concave de la base d'ancrage 32 et dispose d'orifices filetés pour recevoir des vis introduites au travers des trous 39 de la base d'ancrage 32 et des orifices 41 de la plaque 33, pour leur union mutuelle.

La position de la plaque 33 peut être réglée par rapport à la base d'ancrage 32, ceci étant du aux rainures 39 de la base d'ancrage, la plaque restant bloquée en serrant les vis de fixage à ladite base, grâce aux stries 38 et 40 opposables de la base et plaque.

Comme on peut le voir sur la figure 12, la plaque 33 dispose, à partir de ses chants verticaux, des échancrures 43 qui restent supérieurement limitées par des attaches 45 élastiquement déformables, lesquelles disposent sur la portion extrême d'écarts transversaux qui déterminent un accoudement angulaire 46, avec la convexité dirigée vers l'échancrure 43, la fermant partiellement, pour définir les moyens de retenue des galets supérieurs. Les attaches 45 terminent sur un tronçon extrême 47 dirigé en sens ascendant.

Revenons à la figure 1, quand les panneaux 1 et 2 arrivent à leurs positions limites d'ouverture ou de fermeture, la saillie 18 des galets 3 est introduit dans l'échancrure 43 du butoir 12 opposé, jusqu'à ce qu'elle soit retenue par l'accoudement angulaire 46. En même temps, comme on peut le voir sur la figure 6, où le panneau 2 de la porte est représenté en position limite de fermeture, le butoir 29 se heurte au chant opposé de la plaque 33, arrivant la même chose dans la position limite d'ouverture. De cette façon, les panneaux restent retenus dans leur position limite d'ouverture et de fermeture. Pour les libérer de cette position, il suffit d'exercer une légère poussée sur les panneaux pour obtenir que le prolongement 18 de l'axe des galets supérieurs sauve l'accoudement angulaire 46 qui ferme partiellement l'échancrure 43.

Avec la constitution décrite , le déplacement des panneaux 1 et 2 de la porte est obtenu très facilement, ceci étant dû aux éléments de roulement supérieurs et aux patins et guides inférieurs. Le poids des panneaux de la porte est supporté par le plafond 7 de l'espace vide à fermer. Les positions limites d'ouverture et de fermeture restent parfaitement définies moyennant les butoirs 12.

Le montage des différents composants, ainsi que celui des panneaux 1 et 2 peut être exécuté très facilement, grâce à la possibilité de réglage de hauteur des plaques 4 qui portent les galets 3.

De plus, tel qu'on peut le voir sur la figure 7, le corps 28 des patins dispose extérieurement sur ses chants supérieur et inférieur chacun des rainures 48 et 49 de différente profondeur, déterminée par la hauteur différente des parois 50 qui limitent lesdites rainures. Ceci fait que l'embouchure de l'un et de l'autre canal et le chant des parois qui limitent ceux-ci, restent situés à une distance différente du plan longitudinal moyen du patin et, par conséquent, de l'axe de la vis de fixation 30. Cette constitution permet d'absorber de possibles erreurs de montage, en plaçant le corps 28 des patins sur la position montrée sur le dessin ou en position invertie.

Tel qu'on l'a indiqué au début du mémoire, la description de la ferrure été faite en rapport avec un type de porte, mais elle peut aussi être utilisée dans le cas de portes intérieures. Dans ce cas, le rail ou les rails 6 seraient disposés sur la partie inférieure sur le sol pour supporter le poids de la porte moyennant les éléments de roulement 3, qui seraient fixés à sa partie inférieure, tandis que les guides 20 seraient fixés à la partie supérieure opposés aux rails correspondants, pour coopérer avec les patins 26 qui seraient fixés à la partie supérieure intérieure de la porte.

## Revendications

1. Ferrure pour portes coulissantes, spécialement pour portes à un panneau ou plus, parallèles, de préférence deux, chacun desquels disposant d'éléments de roulement (3) et de patins (26), déplaçables les uns et les autres sur des pistes fixes (6, 20) dotées de butoirs (12, 19) qui limitent le déplacement des panneaux, les pistes citées (6, 20) sont de préférence formées par deux rails (6) supérieurs parallèles et proches entre eux et par deux guides (20) inférieurs, aussi parallèles et proches entre eux, disposés, respectivement, sur la surface externe du plafond (7) et du fond (21) de l'espace à fermer, le rail et le guide les plus externes étant situés adjacents au bord des surfaces citées, caractérisée en ce que les butoirs (12, 29) étant composés d'une base d'ancrage (32), qui est fixée à la superficie externe respectivement du plafond et du fond en position adjacente aux rails (6) et aux guides (20), une plaque (33) verticale de position réglable, parallèle à ces rails (6) et guides (20), qui est fixée à la base d'ancrage (32) et présente à partir de ses chants verticaux des moyens de retenue des éléments de roulement (3) et des patins (26) et une cornière d'union (32a); et en ce que que les éléments de roulement (3, 26) se composent de galets ou poulies (3) à gorge périphérique qui sont fixés par l'intermédiaire de roulements, à un axe solidaire (18) d'une plaque (4) parallèle et proche dudit galet (3), dont la plaque (4) est fixée directement à la surface interne du panneau ou des panneaux de la porte le(s) plus proches du volume à fermer, pour l'appui du galet (3) au rail (6) le plus externe, et par l'intermédiaire d'un pont (5) à la surface interne du panneau ou des panneaux de la porte la plus distante de l'espace à fermer, pour l'appui du galet (3) sur le rail (6) le plus interne; en ce que les patins (26) comprennent un noyau d'ancrage (27) et un corps avec profilé assemblable au guide (20) et au noyau d'ancrage (27) , et un butoir (29) qui limite l'ouverture et la fermeture, étant fixé le noyau d'ancrage (27) directement à la surface interne du panneau ou des panneaux de la porte le plus proche de l'espace à fermer, pour l'accouplement du corps cité au guide le plus externe, et par l'intermédiaire d'un pont (5) à la surface interne du panneau ou des panneaux le plus distant de l'espace à fermer, pour l'assemblage du corps sur le guide le plus interne.

2. Ferrure selon la revendication 1, caractérisée en ce que les rails (6) sont formés par des profilés de section en L, dont l'une (8) des branches est plane, adossable à la surface externe du plafond (7), et présente des trous pour le passage des vis de fixation à cette superficie, tandis que l'autre branche forme un élargissement (10), de section approximativement circulaire, de rayon égal ou inférieur à celui de la gorge des galets (3) et présente une rainure longitudinale (11) à son début qui débouche à l'extérieur à partir de la surface externe de la première branche plane (8).

3. Ferrure selon la revendication 1, caractérisée en ce que les guides (20) sont formés par des profilés de section en L, de branches planes, l'une (22) desquelles est adossable à la surface externe du fond et présente des orifices pour le passage de vis de fixation à cette superficie, tandis que l'autre branche (23) présente au départ un élargissement (24) dans lequel est pratiquée une rainure longitudinale (25) qui débouche au travers de la surface externe de la première branche adossée à la surface du fond.

4. Ferrure selon la revendication 1, caractérisée en ce que les butoirs (12, 29) du rail et guide externes sont disposés entre les profilés qui définissent les deux rails supérieurs (6) et respectivement les deux guides inférieurs (20), tandis que les butoirs (12, 29) du rail et guides internes sont disposés à côté de ce rail respectivement du guide du côté intérieur du panneau.

5. Ferrure selon la revendication 1, cractérisée en ce que la base d'ancrage (32) des butoirs (12, 29) est composée par une pièce de section en L, à la superficie concave de laquelle on accouple la cornière d'union (32a), en ce que cette pièce (32) présente sur une de ses branches (35) deux trous oblongs (39) et sur la surface externe de ladite branche (35) une denture ou striure transversale (38);et en ce que la plaque verticale (33) des butoirs (12, 29) inclut une zone inférieure avec deux trous (41) dotée sur une de ses surfaces d'une denture ou striure verticale (40), assemblable sur la denture (38) de la branche (35) de la base d'ancrage (32) et une zone supérieure qui présente, à partir de ses bords verticaux, des échancrures (43) opposées qui restent supérieurement limitées par une languette (45) élastiquement déformable, laquelle présente sur une portion d'extrêmité des prolongements transversaux qui déterminent un accoudement angulaire (46), avec la convexité dirigée vers l'échancrure (43) pour fermer partiellement son entrée, et en ce que la plaque (33) et la base d'ancrage (32) sont fixées entre elles moyennant des vis que l'on visse dans des trous pratiqués dans la cornière d'union (32a).

6. Ferrure selon les revendications 1 et 5, caractérisée en ce que l'axe (18) de l'un des galets (3) de chaque panneau dépasse de la surface libre desdits galets de façon à coopérer avec les échancrures (43) des plaques des butoirs, dans lesquelles il pénètre jusqu'à dépasser l'accoudement (46) angulaire de la languette (45) qui ferme partiellement ces échancrures (43), en déplaçant les panneaux (1, 2) vers leurs positions limites de fermeture et d'ouverture.

7. Ferrure selon la revendication 1, caractérisée en ce que la plaque (4) des éléments de roulement (3) dispose d'un pivot (14), qui dépasse d'une surface libre et d'orifices oblongs (16) arqués avec centre sur ledit pivot et situés d'un côté et de l'autre de celui-ci, à des distances différentes et dont le pivot (14) s'introduit au travers d'un orifice (43) pratiqué dans le panneau ou pont auquel sont fixés les éléments de roulement (3) moyennant des vis introduites dans les orifices cités.

8. Ferrure selon la revendication 1, caractérisée en ce que les ponts (5) sur lesquels sont fixés les éléments de roulement (3) et patins (26) de la porte la plus externe, sont formés par une plaque (5) doublée en forme de U, à travers l'une de ses branches latérales on fixe en position opposée à la surface interne le panneau le plus externe, tandis que sur l'autre branche latérale, on fixe les éléments de roulement et patins (3, 26) qui restent en position coplanaire avec les rails (6) et guides (20).

9. Ferrure selon la renvendication 1, caractérisée en ce que le corps des patins présente, à partir d'une de ses surfaces latérales, un boîtier (28) transversal pour son accouplement par glissement sur le noyau (27) des parois du boîtier dépassent des languettes (31) axiales flexibles dirigées en sens contraire et terminées en demi-pointe de flèche interne, pour définir des butoirs qui empêchent le glissement relatif entre le corps (28) et noyau (27) , tandis que tout le long de ses chants longitudinaux, il présente des canaux limités par des parois de différente hauteur, l'embouchure du canal restant de l'un et de l'autre côté, ainsi que le chant longitudinal des parois qui les limitent, à différente distance du plan longitudinal moyen du patin (26).

10. Ferrure selon les revendications 1 et 9, caractérisée en ce que les butoirs (29) des patins sont formés par un fer plat de contour en T dont la branche centrale est pliée transversalement en angle droit et dont le fer plat est adossé au noyau de l'un des patins (26) de chaque panneau, auquel il est uni moyennant les vis de fixation du patin (26).

## Claims

1. Mounting for sliding doors, particularly for doors having one or more parallel panels, preferably two, each of which is provided with rolling elements (3) and gliders (26) which can be displaced on respective fixed tracks (6, 20) provided with buffers (12, 19) which limit the movement of the panels, the above-mentioned tracks (6, 20) are preferably formed by two upper rails (6) which are parallel with each other and close together and by two lower guides (20) which are also parallel with each other and close together, these rails and guides being arranged, respectively, on the external surface of the top (7) and the bottom (21) of the space to be closed, the outermost rail and guide being located adjacent to the edge of the above-mentioned surfaces, characterised in that the buffers (12, 29) being (sic) composed of an anchoring base (32) which is fixed to the respective external surface of the top and bottom of the space to be closed, in a position adjacent to the rails (6) and the guides (20), a vertical plate (33) parallel with these rails (6) and guides (20) and having an adjustable position, which plate is fixed to the anchoring base (32) and has, starting from its vertical narrow edges, means for retaining the rolling elements (3) and the gliders (26), and an angle bracket (32a); and in that the rolling elements (3, 26) are composed of rollers or pulleys (3) having a peripheral groove which are fixed by means of roller bearings to a shaft (18) which is integrally formed with a plate (4) parallel with and close to the said roller (3), this plate (4) being fixed directly to the inner surface of the panel or panels of the door which is (are) closest to the volume to be closed, for supporting the roller (3) on the outermost rail (6), and by means of a bridge (5) to the inner surface of the panel or panels of the door furthest away from the space to be closed, for supporting the roller (3) on the innermost rail (6); in that the gliders (26) comprise an anchoring core (27) and a body having a section which can be assembled with the guide (20) and the anchoring core (27), and a buffer (29) which limits opening and closing, the anchoring core (27) being fixed directly to the inner surface of the door panel or panels closest to the space to be closed, for joining the above-mentioned body to the outermost guide, and by means of a bridge (5) to the inner surface of the panel or panels furthest away from the space to be closed, for joining the body to the innermost guide.

2. Mounting according to claim 1, characterised in that the rails (6) are formed by sections having an L-shaped cross section, one branch (8) of which is planar and can be placed against the external surface of the top (7) of the space to be closed, and has holes for screws to pass through for fixing to this surface, while the other branch forms a widening (10) having an approximately circular cross section and a radius equal to or less than that of the groove of the rollers (3) and has a longitudinal groove (11) at its start which opens outwards from the outer surface of the first planar branch (8).

3. Mounting according to claim 1, characterised in that the guides (20) are formed by sections having an L-shaped cross section and planar branches, one (22) of which can be placed against the external surface of the bottom of the space to be closed and has openings for screws to pass through for fixing to this surface, while the other branch (23) has, at the start, a widening (24) in which there is formed a longitudinal groove (25) which opens out through the outer surface of the first branch placed against the surface of the bottom of the space to be closed.

4. Mounting according to claim 1, characterised in that the buffers (12, 29) of the outer rail and guide are arranged between the sections which define the two upper rails (6) and the two lower guides (20), respectively, while the buffers (12, 29) of the inner rail and guides are arranged beside this rail and the guide, respectively, on the inner side of the panel.

5. Mounting according to claim 1, characterised in that the anchoring base (32) of the buffers (12, 29) is composed of a piece having an L-shaped cross section, the angle bracket (32a) being joined to the concave surface of this piece, in that this piece (32) has two oblong holes (39) on one (35) of its branches and a transverse toothing or grooving (38) on the outer surface of the said branch (35); and in that the vertical plate (33) of the buffers (12, 29) comprises a lower zone having two holes (41) provided with a vertical toothing or grooving (40) on one of its surfaces, which can be joined to the toothing (38) of the branch (35) of the anchoring base (32), and an upper zone which has, starting from its vertical edges, opposite cut-out parts (43) which are limited in the upward direction by an elastically deformable tab (45) which has on an end portion transverse extensions which define an angular elbow (46), with the convexity directed towards the cut-out parts (43) so as to close its entrance partially, and in that the plate (33) and the anchoring base (32) are fixed together by means of screws which are screwed into holes cut in the angle bracket (32a).

6. Mounting according to claims 1 and 5, characterised in that the shaft (18) of one of the rollers (3) of each panel projects beyond the free surface of the said rollers so as to cooperate with the cut-out parts (43) of the plates of the buffers, the said shaft entering far enough into these cut-out parts to project beyond the angular elbow (46) of the tab (45) which partially closes these cut-out parts (43), displacing the panels (1, 2) towards their end positions for opening and closing.

7. Mounting according to claim 1, characterised in that the plate (4) of the rolling elements (3) is provided with a pivot pin (14) which projects beyond a free surface and arc-shaped oblong openings (16) which are centred on the said pivot pin and are located on both sides of the latter at different distances, the pivot pin (14) being inserted through an opening (43) (sic) cut in the panel or bridge to which the rolling elements (3) are fixed by means of screws inserted into the above-mentioned openings.

8. Mounting according to claim 1, characterised in that the bridges (5) to which the rolling elements (3) and gliders (26) for the outermost door are fixed, are formed by a plate (5) folded in an U-shape; by way of one of the lateral branches of this plate the outermost panel is fixed in position opposite the inner surface, while on the other lateral branch there are fixed the rolling elements and gliders (3, 26) which remain in a coplanar position with the rails (6) and guides (20).

9. Mounting according to claim 1, characterised in that the body of the gliders has, starting from one of its lateral surfaces, a transverse housing (28) for joining it to the core (27) by sliding, from the walls of the housing there project flexible axial tabs (31) pointing in opposite directions and ending in an inner half arrow head, in order to define buffers which prevent the body (28) from sliding relative to the core (27), while along the entire length of its longitudinal narrow edges it has channels bounded by walls of a different height, with the channel still opening on both sides, as well as the longitudinal narrow edge of the walls which bound them, at a different distance from the longitudinal middle plane of the glider (26).

10. Mounting according to claims 1 and 9, characterised in that the buffers (29) of the gliders are formed by a flat iron bar having a T-shaped contour, the central branch of which is folded transversely to form a right-angle and the flat bar of which is placed against the core of one of the gliders (26) of each panel, to which it is joined by means of the fixing screws of the glider (26).

## Patentansprüche

1. Beschlag für Rolltüren, insbesondere für Türen mit einem oder mehreren, parallelen, vorzugsweise zwei Feldern, von denen jedes über Rollelemente (3) verfügt und Schuhteile (26), wobei die einen und die anderen auf festen Spuren (6, 20), versehen mit Prellböcken (12, 19), welche die Verschiebung dar Felder begrenzen, versetzbar sind, wobei die angesprochenen Spuren (6, 20) vorzugsweise aus zwei oberen Schienen (6) gebildet sind, oberhalb parallel und nahe zueinander, und zwei unteren Führungen (20) unterhalb, desgleichen parallel und nahe zueinander, jeweils angeordnet auf der äußeren Oberfläche der Decke (7) und das Bodens (21) des zu schließenden Raumes, wobei die äußerste Schiene und die äußerste Führung angrenzend an den Rand der angesprochenen Oberflächen angeordnet sind, dadurch gekennzeichnet, daß die Prellböcke (12, 29) sich aus einem Grund-Verankerungsteil (32), das jeweils an dem äußeren Flächenabschnitt der Decke und des Bodens angebracht ist, in einer an die Schienen (6) und die Führungen (20) angrenzenden Position, und aus einem vertikalen Plattenteil (33), dessen Position einstellbar ist, zusammensetzen, parallel zu den Schienen (6) und den Führungen (20), welches Plattenteil an dem Grund-Verankerungsteil (32) angebracht ist und ausgehend von seinen vertikalen Schmalseiten Mittel zum Aufhalten dar Rollelemente (3) und der Schuhteile (26) und einen Vereinigungs-Winkeleisen (32a) aufweist; und daß die Rollelemente (3, 26) sich aus Laufrollen oder Rollen (3) mit einer Umlaufkehle zusammensetzen, die durch ein Mittelteil der Rollelemente befestigt sind, mit einer festen Achse (18) eines Plattenteiles (4), parallel und nahe der genannten Laufrolle (3), wobei das Plattenteil (4) unmittelbar an der inneren Fläche des Feldes oder der Felder der Tür befestigt ist, die am nächsten dem zu schließenden Volumen ist, zur Abstützung der Rolle (3) an der äußersten Schiene (6), und durch Zwischenschaltung eines Brückenteils (5) auf der inneren Oberfläche des Feldes oder der Felder der Tür, die dem zu schließenden Raum am entferntesten sind, zur Abstützung der Laufrolle (3) auf der innersten Schiene (6), und daß die Schuhteile (26) einen Ankerkern (27) aufweisen und einen mit Profil versehenen Körper, der mit der Führung (20) mit dem Ankerkern (27) zusammensetzbar ist, und einen Prellbock (29), welcher die Öffnung und Schließung begrenzt, wobei der Ankerkern (27) unmittelbar auf der inneren Oberfläche des Feldes oder der Felder der Tür, die dem zu achließenden Raum am nächsten sind, befestigt ist, zur Ankupplung des erwähnten Körpers an der äußersten Führung, und durch Zwischenschaltung eines Brückenteils (5) auf der inneren Oberfläche des Feldes oder der Felder, die dem zu schließenden Raum am entferntesten sind, zur Zusammensetzung des Körpers mit der innersten Führung.

2. Beschlag nach Anspruch 1, dadurch gekennzeichnet, daß die Schienen (6) durch Profile mit einem Querschnitt in Form eines L gebildet sind, bei denen ein Abschnitt (8) eben ist, anlegbar auf der äußeren Fläche der Decke (7) und aufweisend Löcher für den Durchgang der Befestigungsschrauben an dieser Fläche, während der andere Abschnitt eine Vergrößerung (10) ausbildet, mit etwa kreisförmigen Querschnitt, mit einem Durchmesser, der etwa gleich oder kleiner demjenigen der Umlaufkehle der Laufrollen (3) ist und an ihrem Anfang eine Längsnut (11) aufweist, die nach außen mündend, ausgehend von der äußeren Oberfläche des ersten ebenen Abschnittes (8).

3. Beschlag nach Anspruch 1, dadurch gekennzeichnet, daß die Führungen (20) durch Profile mit einem L-Querschnitt gebildet sind, mit ebenen Abschnitten, von welchen einer (22) anlegbar ist an die äußere Oberfläche des Bodens und Öffnungen aufweist für den Durchgang von Befestigungsschrauben an diesem Flächenabschnitt, während der andere Abschnitt (23) anfangs eine Vergrößerung (24) aufweist, in welche eine Längsnut (25) eingearbeitet ist, die quer zu der äußeren Fläche das ersten Abschnittes, der auf die Bodenfläche aufgelegt ist, mündet.

4. Beschlag nach Anspruch 1, dadurch gekennzeichnet, daß die Prellböcke (12, 29) der äußeren Schiene und Führung zwischen den Profilen angeordnet sind, welche die beiden oberen Schienen (6) und entsprechend die unteren Führungen (20) definieren, während die Prellböcke (12, 29) der inneren Schiene und Führung neben dar jeweiligen Schiene bzw. der Führung auf der inneren Seite des Feldes angeordnet sind.

5. Beschlag nach Anspruch 1, dadurch gekennzeichnet, daß das Verankerungsgrundteil (32) der Prellböcke (5, 29) aus einem Stück mit einem L-Querschnitt zusammengesetzt ist, dessen Oberfläche konkav ist und an welches man das Winkeleisen (32a) ankuppelt, daß dieses Stück (32) auf einer seiner Abschnitte (35) zwei Langlöcher (39) aufweist und auf der äußeren Fläche des genannten Abschnittes (35) eine Verzahnung oder Querverstreifung (38) und daß das vertikale Plattenteil (33) der Prellböcke (12, 29) eine untere Zone aufweist mit zwei Löchern (41), wobei es auf einer seiner Oberflächen mit einer Verzahnung oder Vertikalverstreifung (40) versehen ist, zusammenbaubar mit der Verzahnung (38) des Abschnittes (35) des Grund-Verankerungsteils (32), und eine obere Zone, die, beginnend in ihren vertikalen Rändern, Ausschnitte (43) aufweist, die gegenüberliegend sind und oberhalb begrenzt bleiben durch eine elastisch verformbare Zunge (45), welche einen äußeren Teil der Querverlängerungen darstellt, die eine winkelmäßige Abstützung (46) bestimmen, mit der Konvexität zeigend in Richtung des Ausschnitts (43) um teilweise den Eintritt zu schließen, und daß das Plattenteil (33) und das Grund-Verankerungsteil (32) miteinander fest verbunden sind mit Hilfe von Schrauben, die man in Löcher, die in das Winkeleisenstück (32a) eingearbeitet sind, einschraubt.

6. Beschlag nach den Ansprüchen 1 und 5, dadurch gekennzeichnet, daß die Achse (18) einer der Laufrollen (3) jedes Feldes über die freie Fläche der Laufrollen hinausragt in der Art, daß sie mit den Ausschnitten (43) der Plattenteile der Prellböcke zusammenwirkt, in welche es eindringt bis zum Hintersichlassen der winkelmäßigen Abstützung (46) der Zunge (45), welche teilweise die Ausnehmungen (43) verschließt, wenn man die Felder (1, 2) in ihre Schließ- oder Öffnungsendstellungen versetzt.

7. Beschlag nach Anspruch 1, dadurch gekennzeichnet, daß das Plattenteil (4) der Rollelemente (3) einen Drehzapfen (14) aufweist, der von einer freien Fläche vorspringt und langgestreckte Löcher (16), gekrümmt mit einem Mittelpunkt auf dem Drehzapfen und angeordnet an einer Seite und der anderen desselben, mit unterschiedlichen Abständen, und wobei der Drehzapfen (14) eintritt quer zu einer Öffnung (43), welche in das Feld oder das Brückenteil eingearbeitet ist, an welcher die Rollelemente (3) befestigt sind mittels Schrauben, welche in die genannten Öffnungen eingeführt sind.

8. Beschlag nach Anspruch 1, dadurch gekennzeichnet, daß die Brückenteile (5), auf welchen die Rollelemente (3) und die Schuhteile (26) der äußersten Tür befestigt sind, durch ein Plattenteil (5) gebildet sind, verdoppelt in Form eines U, wobei man quer zu einer seiner seitlichen Abschnitte in gegenüberliegender Stellung an der inneren Oberfläche das äußerste Feld befestigt, während man auf dem anderen seitlichen Abschnitt die Rollelemente und die Schuhteile (3, 26) befestigt, die in einer coplanaren Stellung mit den Schienen (6) und den Führungen (20) verbleiben.

9. Beschlag nach Anspruch 1, dadurch gekennzeichnet, daß der Körper der Schuhteile, beginnend an einer seiner seitlichen Flächen, ein Quergehäuse (28) aufweist, für seine Gleit-Ankupplung an das Mittelteil (27), wobei Wendungen des Gehäuses axiale, flexible Zungenstücke überlaufen, ausgelenkt in unterschiedlichem Sinn und auslaufend in einer Halbspitze mit Innenpfeilung, um Prellböcke zu bilden, welche ein relatives Gleiten zwischen dem Körper (28) und dem Mittelteil (27) hindern, während es entlang seiner Längs-Schmalseiten der Kanäle aufweist, die durch Wandungen unterschiedlicher Höhe begrenzt sind, wobei die Mündung des Kanals auf einen und auf der anderen Seite verbleiben, wie auch die Längs-Schmalseite der Wandungen, welche diese begrenzen, mit unterschiedlichem Abstand zur Längs-Mittelebene des Schuhteils (26).

10. Beschlag nach einem der Ansprüche 1 bis 9, dadurch gekennzeichnet, daß die Prellböcke (29) der Schuhteile durch ein Eisenplattenteil gebildet sind, das eine Kontur in Form eines T besitzt, dessen Mittelabschnitt quer gefaltet ist in einem rechten Winkel, und bei welchem die Eisenplatte anliegend ist auf dem Mittelteil eines der Schuhteile (26) jedes Feldes, mit welchem es verbunden ist vermittels der Befestigungsschrauben des Schuhteils (26)
